# EUROPÄISCHE PATENTSCHRIFT

(11) **EP 2 815 203 B1**
(45) Veröffentlichungstag und Bekanntmachung des Hinweises auf die Patenterteilung: **30.11.2016**
(21) Anmeldenummer: 13707266.6
(22) Anmeldetag: 06.02.2013
(51) Int. Cl.: F42B 39/26

(54) **VORRICHTUNG ZUM VERSTAUEN VON MUNITIONSKISTEN**
DEVICE FOR STOWING AMMUNITION BOXES
DISPOSITIF DE RANGEMENT DE CAISSES DE MUNITIONS

(30) Priorität: 15.02.2012 DE 102012101223
(43) Veröffentlichungstag der Anmeldung: 24.12.2014
(73) Patentinhaber: Krauss-Maffei Wegmann GmbH & Co. KG, 80997 München (DE)
(72) Erfinder: RACZEK, Matthias, 34127 Kassel (DE); PRUMMENBAUM, Eric, 34127 Kassel (DE); WAGNER, Hartmut, 34127 Kassel (DE)
(74) Vertreter: Feder Walter Ebert
(86) Internationale Anmeldenummer: PCT/DE2013/100040
(87) Internationale Veröffentlichungsnummer: WO 2013/120482

(56) Entgegenhaltungen:
- DE-U1- 29 612 906
- DE-U1-202010 017 459
- FR-A1- 2 920 118
- GB-A- 2 328 419
- US-A- 5 133 489
- US-A- 6 012 885
- US-A- 6 022 062
- US-A1- 2003 170 090
- US-A1- 2005 242 605
- US-A1- 2009 159 540
- US-A1- 2011 174 639

## Beschreibung

Die vorliegende Erfindung betrifft eine Vorrichtung zum Verstauen von Munitionskisten mit einem Stellplatz zur lagergesicherten Aufnahme einer Munitionskiste eines ersten Typs. Einen weiteren Gegenstand der Erfindung bildet ein Fahrzeug, insbesondere ein militärisches Fahrzeug, mit einer solchen Vorrichtung.

Insbesondere Gurtmunition, bei welcher die einzelnen Patronen mittels einer Kette zusammenhängen, wird häufig in speziellen Munitionskisten bevorratet, aus welchen die Munition einer Waffe, beispielsweise einem Maschinengewehr direkt zugeführt wird. Die Abmessungen dieser Munitionskisten variieren zum Teil erheblich, was vor allem dadurch bedingt ist, dass unterschiedliche Arten und Kaliber von Munition verwendet werden. Zudem hängen die Abmessungen auch ganz wesentlich von der Anzahl der aufzunehmenden Munitionskörper ab.

Aus diesem Grund existieren verschiedene Typen von Munitionskisten, die sich vor allem durch ihre äußeren Abmessungen voneinander unterscheiden, was sich vor allem beim Mitführen der Munitionskisten während unterschiedlicher Missionen als nachteilig erwiesen hat.

Denn beispielsweise militärische Landfahrzeuge werden vor einem Einsatz missionsspezifisch mit Munition bestückt und die entsprechenden Munitionskisten entweder im Inneren des Fahrzeugs oder an dessen Außenkontur, beispielsweise auf dem Fahrzeugdach nahe einer aus dem Fahrzeuginneren fernbedienbaren Waffenstation, verstaut. Dabei ist es wichtig, dass die Munitionskisten lagegesichert aufgenommen werden, so dass diese selbst bei schnellen Fahrten in unwegsamem Gelände sicher in ihrer Position gehalten werden.

Hierzu ist es bekannt, in entsprechender Position, also beispielsweise am Fahrzeugdach, entsprechende Stellplätze vorzusehen, auf welchen jeweils eine Munitionskiste lagegesichert mitgeführt werden kann. Da die Stellplätze jeweils nur zur Aufnahme von Munitionskisten eines bestimmten Typs geeignet sind, ist es nicht möglich, auf ein und demselben Stellplatz auch Munitionskisten eines anderen Typs aufzunehmen, wie dies aufgrund unterschiedlicher Missionsvorgaben häufig vorkommt.

In der Praxis werden daher, sofern dies aus Platzgründen möglich ist, unterschiedliche Arten von Stellplätzen nebeneinander vorgesehen, die dann entsprechend der missionsspezifischen Vorgaben wahlweise genutzt werden können. Dies hat sich in der Vergangenheit zwar durchaus bewährt, bringt jedoch den Nachteil mit sich, dass die nebeneinander liegende Anordnung der Stellplätze vergleichsweise viel Platz erfordert, der insbesondere bei militärischen Fahrzeugen häufig nicht zur Verfügung steht. In solchen Fällen ist es erforderlich, nicht nur die Munition, sondern auch die Stellplätze der Munitionskisten missionsspezifisch auszutauschen, was jedoch insbesondere den Nachteil zusätzlicher Rüstzeiten mit sich bringt.

GB2328419, DE29612906 U1, DE202010017459 U1 und US5133489 geben ein Überblick über den Stand der Technik im Bereich der Befestigung von Kisten auf Fahrzeugen.

Der Erfindung liegt die **Aufgabe** zugrunde, eine Vorrichtung und ein Fahrzeug zu schaffen, bei welchen es möglich ist, unterschiedliche Typen von Munitionskisten auf engem Raum zu verstauen, ohne hierbei längere Rüstzeiten in Kauf nehmen zu müssen.
Diese Aufgabe wird bei einer Vorrichtung der eingangs genannten Art **gelöst** durch mindestens einen Alternativstellplatz zur lagegesicherten Aufnahme einer Munitionskiste eines zweiten Typs, wobei sich der Stellplatz und der Alternativstellplatz zumindest teilweise überdecken und wahlweise entweder der Stellplatz oder der Alternativstellplatz nutzbar ist.
Auf einer solchen Vorrichtung können wahlweise Munitionskisten unterschiedlichen Typs, also sowohl größere als auch kleinere Munitionskisten lagegesichert verstaut werden. Die Vorrichtung weist aufgrund der zumindest teilweise überdeckenden Anordnung von Stellplatz und Alternativstellplatz eine kompakte Bauform auf, weshalb es möglich ist, wahlweise unterschiedliche Typen von Munitionskisten auf engem Raum zu verstauen. Zusätzliche Rüstzeiten fallen nicht an bzw. werden deutlich verringert, da die Vorrichtung geeignet ist, entsprechend der missionsspezifischen Vorgaben wahlweise entweder Munitionskisten des einen oder anderen Typs zu verstauen.

In Ausgestaltung der Erfindung wird vorgeschlagen, dass der Stellplatz und/oder der Alternativstellplatz Anschläge zur Lagesicherung einer Munitionskiste aufweist. Die Anschläge dienen zur Begrenzung der eigentlichen Stellfläche des Stellplatzes und nehmen die Munitionskiste lagegesichert zwischen sich auf, so dass die Munitionskiste nicht zur Seite rutschen kann. Die Anschläge sind mindestens an zwei sich gegenüberliegenden Seiten des Stellplatzes angeordnet. Alternativ ist es auch möglich, an allen vier Seiten des Stellplatzes Anschläge vorzusehen, wodurch die Munitionskiste in allen Richtungen seitlich lagegesichert ist.

Gemäß einer konstruktiv vorteilhaften Ausbildung der Vorrichtung wird vorgeschlagen, dass die Anschläge des Stellplatzes und des Alternativstellplatzes stufenartig gegeneinander versetzt angeordnet sind. Die stufenartig versetzte Anordnung der Anschläge erlaubt eine Unterbringung des Stellplatzes und des Alternativstellplatzes auf engem Raum. Die Anschläge können aus separaten, insbesondere winkelförmigen bzw. L-förmigen Elementen bestehen. Auch ist es denkbar, dass mehrere Anschläge an einem Element einstückig vorgesehen sind.

In weiterer Ausgestaltung der Vorrichtung weist die Vorrichtung einen Gurt zum wahlweisen Verzurren der Munitionskisten entweder auf dem Stellplatz oder dem Alternativstellplatz auf. Der Gurt kann über laschenförmige Zurrösen mit der Vorrichtung verbunden sein. Ferner kann der Gurt nach Art eines Spanngurts ausgebildet sein, um eine gewisse Spannkraft auf die Munitionskisten aufbringen zu können. Über den Spanngurt kann die über die Anschläge seitlich gesicherte Munitionskiste auch in vertikaler Richtung festgelegt werden, so dass die Munitionskiste allseitig lagegesichert auf dem Stellplatz steht.

In Weiterbildung der Erfindung wird vorgeschlagen, dass die Vorrichtung über Befestigungsmittel lösbar an einem Fahrzeug festlegbar ist, wobei sich die Befestigungsmittel parallel oder orthogonal zu den Stellflächen des Stellplatzes sowie des Alternativstellplatzes erstrecken. Eine lösbare Befestigung der Vorrichtung am Fahrzeug ermöglicht eine einfache und leichte Montage bzw. Demontage derselben. Die sich parallel zu den horizontal ausgerichteten Stellflächen erstreckenden Befestigungsmittel können bevorzugt zur Wandmontage der Vorrichtung an einer sich in vertikaler Richtung erstreckenden Wand eines Fahrzeugs genutzt werden. Die sich orthogonal zu den Stellflächen erstreckenden Befestigungsmittel können bevorzugt zur Montage der Vorrichtung auf dem Dach eines Fahrzeugs oder im Inneren des Fahrzeugs zur Montage auf einer horizontalen Montagefläche, also beispielsweise auf dem Fahrzugboden genutzt werden. Besonders bevorzugt handelt es sich bei den Befestigungsmitteln um Schraubbolzen.

In einer weiteren Ausbildung weist die Vorrichtung einen Deckel zum Schutz der Munitionskiste vor äußeren Einflüssen, wie Witterungseinflüssen, Verschmutzungen usw. auf. Auch kann der Deckel als ballistisch wirksames Schutzelement ausgebildet sein, um die in der Munitionskiste bevorratete Munition vor gegnerischen Einflüssen, insbesondere Beschuss, zu schützen.

Eine besonders platzsparende Ausgestaltung sieht vor, dass der Alternativstellplatz innerhalb des Stellplatzes angeordnet ist. Die vollständige Anordnung eines kleineren Alternativstellplatzes innerhalb eines größeren Stellplatzes ist besonders platzsparend, da die Anordnung aus Stellplatz und Alternativstellplatz nicht mehr Platz benötigt als die eines einzelnen Stellplatzes. Besonders bevorzugt ist der Alternativstellplatz nach Art einer Ausnehmung in der Stellfläche des Stellplatzes ausgebildet.

In weiterer Ausgestaltung der Erfindung ist der Alternativstellplatz gegenüber dem Stellplatz nach unten versetzt angeordnet. Bei dieser Ausführung weisen die Stellflächen des Alternativstellplatzes sowie des Stellplatzes einen Höhenversatz auf, wodurch sich eine definierte Trennung der beiden Stellplätze ergibt. Der Alternativstellplatz ist tiefer angeordnet. Bei dieser Ausgestaltung kann die sich aus dem Höhenversatz zwischen den Stellflächen ergebende Kante als Anschlag des tieferliegenden Alternativstellplatzes dienen.

In konstruktiver Hinsicht hat sich ferner als vorteilhaft erwiesen, dass die Anschläge des Alternativstellplatzes tiefer als die des Stellplatzes angeordnet sind, so dass die Anschläge des Alternativstellplatzes nicht bis in die Stellfläche des Stellplatzes hineinragen, was zu Beeinträchtigungen bei der Aufnahme vom Munitionskisten des ersten Typs führen könnte.

In konstruktiver Weiterbildung der Erfindung wird vorgeschlagen, dass die Anschläge nach Art einer vertikalen Treppe ausgebildet sind. Die vertikalen Treppenabschnitte können als Anschlagflächen dienen, während die horizontalen Treppenabschnitte die Stellfläche bilden. Winkelförmige Profile sind besonders zur Ausbildung der Treppe geeignet. Besonders bevorzugt sind die winkelförmigen Profile als Gleichteile ausgebildet.

Gemäß einer Weiterbildung der Erfindung wird vorgeschlagen, dass der Stellplatz und der Alternativstellplatz symmetrisch bzgl. einer gemeinsamen Symmetrie-Ebene angeordnet sind. Bei der Symmetrie-Ebene kann es sich insbesondere um eine vertikale Mittelebene der Vorrichtung handeln, wodurch sich in etwa gleiche Aufnahmepositionen für Munitionskisten unterschiedlicher Typen ergeben. Besonders bevorzugt kann die Anordnung bezüglich beider vertikaler Mittelebenen symmetrisch sein.

Gemäß einer weiteren Ausgestaltung der Erfindung weist die Vorrichtung mindestens eine nach Art eines Befestigungsflansches ausgebildete Rückwand auf. Die Rückwand erleichtert die Montage der Munitionskiste an einer Wand des Fahrzeugs. Zusätzlich können weitere Wände zum Schutz der Munitionskiste vorgesehen sein.

Eine wenig Einzelteile erfordernde Ausgestaltung sieht vor, dass sowohl eine Munitionskiste auf dem Stellplatz als auch eine Munitionskiste auf dem Alternativstellplatz mit demselben Gurt festlegbar ist. Der Gurt kann über entsprechende Zurrösen mit der Vorrichtung verbunden sein, die derart angeordnet sind, dass der Gurt sowohl den Stellplatz als auch den Alternativstellplatz überspannt. Unabhängig vom Typ der aufgenommen Munitionskiste kann zum Verzurren stets der gleiche Gurt verwendet werden.

Gemäß einer weiteren Ausgestaltung der Erfindung überragt mindestens ein Alternativstellplatz den Stellplatz teilweise seitlich, wodurch sich bestimmte Typen von Munitionskisten vorteilhafter verstauen lassen.

In Weiterbildung der Erfindung ist ferner vorgesehen, dass die Vorrichtung mehrere Alternativstellplätze bevorzugt zwei, drei, vier oder fünf seitlich versetzt angeordnet sind. Auf diese Weise kann die Vorrichtung besonders zum platzsparenden Verstauen mehrerer kleinerer Munitionskisten des zweiten Typs oder einer deutlich größeren Munitionskiste des ersten Typs verwendet werden. Der Stellplatz und die Alternativstellplätze können quer zueinander ausgerichtet sein.

In diesem Zusammenhang ist es vorteilhaft, wenn die Anschläge nach Art einer horizontalen Treppe ausgebildet sind, wodurch sich der Stellplatz und ggf. mehrere Stellplätze auf engem Raum innerhalb einer horizontalen Ebene unterbringen lassen. Einzelne Teile der Treppe können als Anschläge der Alternativstellplätze dienen, während andere Teile als Anschläge der Stellplätze dienen.

Gemäß einer weiteren Ausgestaltung wird vorgeschlagen, dass die Vorrichtung mehrere Gurte aufweist, wobei die Anzahl der Gurte der Anzahl an Alternativstellplätzen entspricht und mit je einem Gurt eine Munitionskiste auf einem Alternativstellplatz verzurrbar ist und eine Munitionskiste auf dem Stellplatz mit mindestens einem Gurt, bevorzugt mit allen Gurten, verzurrbar ist.

Darüber hinaus wird zur **Lösung** der vorstehenden Aufgabe bei einem Fahrzeug vorgeschlagen, dass das Fahrzeug eine Vorrichtung nach einem der vorhergehenden Ansprüche aufweist.

Auf einer solchen Vorrichtung können wahlweise Munitionskisten unterschiedlichen Typs, also sowohl größere als auch kleinere Munitionskisten lagegesichert verstaut werden. Die Vorrichtung weist aufgrund der zumindest teilweise überdeckenden Anordnung von Stellplatz und Alternativstellplatz eine kompakte Bauform auf, weshalb es möglich ist, wahlweise unterschiedliche Typen von Munitionskisten auf engem Raum zu verstauen. Zusätzliche Rüstzeiten fallen nicht an, da die Vorrichtung geeignet ist, entsprechend der missionsspezifischen Vorgaben wahlweise entweder Munitionskisten des einen oder anderen Typs zu verstauen.

Bevorzugt handelt es sich bei dem Fahrzeug, an dem die erfindungsgemäße Vorrichtung befestigbar ist, um ein militärisches, insbesondere gepanzertes Fahrzeug, beispielsweise in Gestalt eines Rad- oder Kettenfahrzeugs. Ferner ist bevorzugt, wenn die Vorrichtung fahrzeugaußen nahe einer Waffenstation montiert ist.

Weitere Einzelheiten einer erfindungsgemäßen Vorrichtung wie auch eines erfindungsgemäßen Fahrzeugs werden nachfolgend anhand der beigefügten Zeichnungen von Ausführungsbeispielen erläutert. Darin zeigen:
- Fig. 1: eine schematische Frontansicht einer Vorrichtung zum Verstauen von Munitionskisten gemäß einer ersten Ausführung,
- Fig. 2: eine perspektivische Ansicht einer Vorrichtung zum Verstauen von Munitionskisten gemäß einer ersten Ausführung,
- Fig. 3: eine Frontansicht der Vorrichtung aus Fig. 2,
- Fig. 4: eine Seitenansicht der Vorrichtung aus Fig. 2,
- Fig. 5: eine schematische Draufsicht einer Vorrichtung zum Verstauen von Munitionskisten gemäß einer zweiten Ausführung,
- Fig. 6: eine Draufsicht einer auf einem Fahrzeugdach angeordneten Vorrichtung gemäß der zweiten Ausführung in einer ersten Konfiguration,
- Fig. 7: die Vorrichtung aus Fig. 6 mit einer auf dieser verstauten Munitionskiste,
- Fig. 8: eine Draufsicht Ansicht der Vorrichtung aus Fig. 6 in einer zweiten Konfiguration,
- Fig. 9: die Vorrichtung eines Fig. 8 mit drei auf dieser verstauten Munitionskisten eines anderen Typs,
- Fig. 10: eine schematische Draufsicht einer Vorrichtung zum Verstauen von Munitionskisten gemäß einer weiteren Ausführung,
- Fig. 11: eine schematische Draufsicht einer Vorrichtung zum Verstauen von Munitionskisten gemäß einer weiteren Ausführung.

Die in den Figuren gezeigten Vorrichtungen 1 dienen zum lagesicherten Verstauen von Munitionskisten 3, 5 unterschiedlichen Typs.

Die Vorrichtungen 1 verfügen jeweils über einen Stellplatz 2 zur lagergesicherten Aufnahme einer Munitionskiste 3 eines ersten Typs und über mindestens einen Alternativstellplatz 4 zur Aufnahme einer Munitionskiste 5 eines zweiten Typs. Der Stellplatz 2 für die Munitionskiste 3 des ersten Typs überschneidet sich zumindest teilweise mit einem Alternativstellplatz 4 für eine Munitionskiste 5 des zweiten Typs, so dass entweder der Stellplatz 2 oder der Alternativstellplatz 4 nutzbar ist.

Während die Fig. 1 bis 4 eine Vorrichtung 1 zur Montage an einer Wand, insbesondere einer Seiten- oder Rückwand eines Fahrzeugs 20 zeigen, zeigen die Fig. 5 bis 9 eine Vorrichtung 1 zur Montage im Dachbereich eines Fahrzeugs 20. Die Figuren 10 und 11 zeigen schematisch weitere Ausgestaltungen einer Vorrichtung 1 zur Montage im Dachbereich eines Fahrzeugs 20.

Zunächst soll anhand der Darstellungen in den Fig. 1 bis 4 auf eine Vorrichtung 1 zur Wandmontage eingegangen werden.

Die Vorrichtung 1 weist einen Stellplatz 2 und einen Alternativstellplatz 4 auf. Der Stellplatz 2 dient zur lagergesicherten Aufnahme einer Munitionskiste 3 eines größeren Typs und der Alternativstellplatz 4 zur lagergesicherten Aufnahme einer Munitionskiste 5 eines kleineren Typs. In den Darstellungen gemäß Fig. 1 bis 3 befindet sich eine kleinere Munitionskiste 5 auf dem kleineren Alternativstellplatz 4. Oberhalb der Vorrichtung 1 ist zur Veranschaulichung auch eine größere Munitionskiste 3 dargestellt, welche auf dem Stellplatz 2 angeordnet werden kann, wobei sich jeweils entweder nur eine Munitionskiste 3 oder eine Munitionskiste 5 verstauen lassen.

Der Alternativstellplatz 4 befindet sich von oben her betrachtet innerhalb der Kontur des Stellplatzes 2 jedoch gegenüber diesem in vertikaler Richtung nach unten versetzt, wodurch sich eine raumsparende Anordnung ergibt.

Die Stellplatz 2 wird durch Anschläge 7 und der Alternativstellplatz 4 durch Anschläge 6 begrenzt, welche zwischen sich die eigentliche Stellfläche für die Munitionskisten 3, 5 einschließen und zu seitlichen Lagesicherung der Munitionskisten 3, 5 dienen. Die Anschläge 6, 7 werden von den vertikalen Schenkeln winkelförmiger Elemente 22 gebildet, deren anderer Schenkel auf seiner Oberseite die eigentliche Stellfläche bildet. Die Anschläge 6, 7 sind in vertikaler Richtung gegeneinander versetzt angeordnet, so dass die tieferliegenden Anschläge 6 nicht bis in die Stellfläche des höher liegenden Stellplatzes 2 hinein ragen. Die winkelförmigen Elemente 22 bilden auf beiden Seiten der Vorrichtung 1 eine Art Treppe.

Zusätzlich zu den im Bereich der Stellfläche angeordneten winkel- bzw. L-förmigen Anschlägen 6, 7 können Anschläge 11, 12 an einer Rückwand 10 der Vorrichtung 1 angeordnet sein.

Wie die Fig. 2 bis 4 gut erkennen lassen, ist die Munitionskiste 3 des ersten Typs größer und wird höher in der Vorrichtung 1 verstaut als die Munitionskiste 5 des zweiten Typs. Gleichwohl werden beide Arten von Munitionskisten 3, 5 durch die Anschläge 6, 7 der an die Größe der Munitionskisten 3, 5 angepassten Stellplätze 2, 4 zuverlässig gegen Verrutschen gesichert.

Zur zusätzlichen Transportsicherung kann ein in den Figuren 2 bis 4 nicht gezeigter Gurt zum Festlegen oder Verzurren der Munitionskisten 3, 5 auf der Vorrichtung 1 vorgesehen sein, über welche sich die Munitionskisten 3, 5 allseitig fixiert in der Vorrichtung 1 verstauen lassen, wie dies im Zusammenhang mit den anderen Ausführungsbeispielen noch näher erläutert werden wird.

Ein zum Schutz vor äußeren Einflüssen dienender Deckel 8 ist über Scharniere 9 an der Vorrichtung 1 angelenkt, so dass sich die Munitionskiste 3, 5 bei geschlossenem Decke 8 innerhalb eines geschlossenen Stauraums befindet. Um die Zugänglichkeit zu verbessern, erstreckt sich der Deckel 8 im geschlossenen Zustand der Vorrichtung 1 nicht nur über deren Frontseite, sondern auch über einen Teil deren Seitenflächen. Durch diese Ausbildung ergibt sich bei geöffnetem Deckel 8 eine gute Zugänglichkeit der Munitionskiste 3, 5. Der Deckel 8 schützt die Munitionskisten 3, 5 vor äußeren Einflüssen kann mit einem nicht gezeigten Schnellspannverschluss verriegelt werden.

Die Vorrichtung 1 kann über ihre insoweit als Montageelement dienende Rückwand 10 direkt an einer Wand eines Fahrzeugs 20 festgelegt werden. Alternativ können gemäß der in den Figuren 2 bis 4 gezeigten Vorrichtung an der Rückseite der Vorrichtung 1 Flansche 14 angebracht sein, mit denen die Vorrichtung im Bereich einer Seitenwand am Fahrzeug 20 festgelegt wird. Die in den Fig. 2 bis 4 gezeigte Vorrichtung 1 wird mit den Unterseiten der Flansche 14 auf dem Fahrzeugdach befestigt, wodurch sich eine Seitenwandanordnung ergibt, bei welcher die Vorrichtung 1 nach oben etwas über das Dach hinausragt.

Wird die Vorrichtung 1 über die Rückwand 10 direkt an einer Wand des Fahrzeugs 20 festgelegt, erstrecken sich die Befestigungsmittel 21 im Wesentlichen parallel zum Stellplatz 2 bzw. Alternativstellplatz 4. Wird dagegen die Vorrichtung 1 über einen an der Rückwand 10 befestigten Flansch 14 am Fahrzeugdach festgelegt, erstrecken sich die Befestigungsmittel 21 in einer Richtung orthogonal zu den Stellplätzen 2, 4.

Die Fig. 5 bis 11 zeigen alternative Ausführungsformen von erfindungsgemäßen Vorrichtungen 1 zur Anordnung auf dem Dach eines Fahrzeugs 20.

Die in den Figuren 5 bis 11 gezeigten Vorrichtungen 1 weisen einen Stellplatz 2 und drei Alternativstellplätze 4 auf. Die Vorrichtungen 1 können jedoch auch mehr oder weniger Alternativstellplätze 4 aufweisen. Die Vorrichtungen 1 werden, wie in den schematischen Figuren 5, 10 und 11 gezeigt, durch Befestigungsmittel 21 im Dachbereich eines Fahrzeugs 20 festgelegt. Bevorzugt erstrecken sich die Befestigungsmittel 21 in einer zum Stellplatz 2 orthogonalen Richtung.

Nachfolgend wird zunächst die in den Figuren 5 bis 9 dargestellte Ausführung der Vorrichtung 1 zur Montage auf dem Dach eines Fahrzeugs erläutert.

Die Fig. 5 zeigt schematisch den prinzipiellen Aufbau der Vorrichtung 1. Die Vorrichtung 1 weist einen ersten Stellplatz 2 zur lagergesicherten Aufnahme einer Munitionskiste 3 des größeren Typs und drei Alternativstellplätze 4 zur lagergesicherten Aufnahme von drei Munitionskisten 5 des kleineren Typs auf.

Die Alternativstellplätze 4 für die Munitionskisten 5 des kleinen Typs sind seitlich, insbesondere treppenartig, gegeneinander versetzt angeordnet, wodurch sich für die Munitionskisten 5 kleineren Typs eine Lagesicherung in zwei Richtungen ergibt. Zwei der Alternativstellplätze 4 ragen über den Stellplatz 2 für die Munitionskiste 3 des großen Typs hinaus. Der Stellplatz 2 und die Alternativstellplätze 4 werden durch die Anschläge 18, 19 begrenzt. Die Anschlägen 18 sind ortsfest ausgebildet, wohingegen die Anschläge 19 lösbar ausgebildet sind und an verschiedenen Stellen der Vorrichtung 1 festgelegt werden können.

Die ortsfesten Anschläge 18 umschließen den Stellplatz 2 und gleichzeitig den in Fig. 5 rechten Alternativstellplatz 4. Eine Längsseite der ortsfesten Anschläge 18 ist treppenartig ausgebildet. Die Anschläge 19 sind an einem versetzbaren Anschlagelement 23 angeordnet, welches nach Art eines doppelten Winkels ausgebildet ist. Das Anschlagelement 23 kann wahlweise nur auf der Stellfläche des Stellplatzes 2 und nicht auf der Stellfläche eines Alternativstellplatzes 4 angeordnet sein. In diesem Fall können die Alternativstellplätze 4 genutzt werden, vgl. das in Fig. 5 oben eingezeichnet Anschlagelement 23. Alternativ kann das Anschlagelement 23 nur auf der Fläche mindestens eines Alternativstellplatzes 4 und nicht auf der Fläche des Stellplatz 2 angeordnet werden. In diesem Fall kann der Stellplatz 2 genutzt werden, vgl. das in Fig. 5 unten eingezeichnet Anschlagelement 23.

Durch Versetzen des Anschlagelements 23 lassen sich zwei Konfigurationen der Vorrichtung 1 einstellen, eine zur Aufnahme von Munitionskisten 3 des ersten Typs und eine zweite zur Aufnahme von Munitionskisten 5 des zweiten Typs. Eine Besonderheit ergibt sich für den in Fig. 5 rechten Alternativstellplatz 4, der die Anschläge 18 des Stellplates 2 nutzt sowie für den in Figur 5 mittleren Anschlag 19, der in entsprechender Konfiguration auch als Anschlag für den Stellplatz 2 dient.

Bevorzugt ist das versetzbare Anschlagelement 23 einteilig ausgebildet, es kann jedoch auch aus mehreren einzelnen versetzbaren Anschlägen gebildet werden.

Eine erste Konfiguration der Vorrichtung ist in den Figuren 6 und 7 gezeigt, während eine zweite Konfiguration in den Figuren 8 und 9 gezeigt ist.

Die erste Konfiguration dient der Aufnahme einer Munitionskiste 3 des größeren Typs auf dem Stellplatz 2. In dieser Konfiguration ist das versetzbare Anschlagelement 23 in seiner in den Figuren unteren Stellung an der Vorrichtung 1 befestigt.

Die zweite Konfiguration dient der Aufnahme von insgesamt drei Munitionskisten 5 des zweiten Typs auf den entsprechenden Alternativstellplätzen 4. In dieser Konfiguration ist das versetzbare Anschlagelement 23 in der in den Figuren oberen Stellung an der Vorrichtung 1 befestigt.

Das versetzbare Anschlagelement 23 ist, wie in den Figuren 6 bis 9 zu sehen, in Form einer Treppe, insbesondere horizontalen Treppe, ausgebildet. Die Treppe weist eine Stufe weniger als auf, als Alternativstellplätze 4 vorhanden sind. In einer anderen Ausführungsform kann das versetzbare Anschlagelement 23 jedoch auch genau so viele Stufen aufweisen, wie Alternativstellplätze 4 vorhanden sind. Das versetzbare Anschlagelement 23 wird durch sich orthogonal zum Stellplatz 2 erstreckende Befestigungsmittel 24 in seiner Position gehalten.

In den Figuren 6 bis 9 weist die Vorrichtung eine der Anzahl an Alternativstellplätzen 4 entsprechende Anzahl an Gurten 15, 16, 17 auf, mit welchen je eine Munitionskiste 5 auf einem der Alternativstellplätze 4 verzurrt werden. Die Gurten 15, 16, 17 können darüber hinaus einzeln oder gemeinsam zum Verzurren einer Munitionskiste 3 auf dem Stellplatz 2 dienen. Gemäß einer alternativen Ausführung kann an einer Vorrichtung 1 auch nur einen, sich quer zu den in den Figuren dargestellten Gurten 15, 16, 17 erstreckenden Gurt zum Verzurren aller auf den Alternativstellplätzen 4 abgestellten Munitionskisten 5 bzw. der auf dem Stellplatz 2 abgestellten oder abgelegten Munitionskiste 3 dienen. Ferner kann die Vorrichtung 1 einen Deckel 8 zum Schutz der von Munitionskisten 3, 5 in der Vorrichtung 1 aufweisen.

Die Fig. 10 und 11 zeigen schematisch weitere Ausführungsformen einer Vorrichtung 1, welche der Ausführung in den Figuren 5 bis 9 ähnlich sind, sich jedoch von dieser dadurch unterscheiden, dass sämtliche Anschläge 18 ortsfest ausgebildet sind.

Beide Vorrichtungen 1 kommen dabei ohne einen versetzbaren Anschlag 19 aus, wodurch sich ein verringerter Rüstaufwand ergibt. Die Munitionskiste 3 des ersten oder alternativ drei Munitionskisten 5 des zweiten Typs können lagegesichert nur mit ortsfesten Anschlägen 18 festgelegt werden. Die ortsfesten Anschläge 18 sind um den Stellplatz 2 und den Alternativstellplatz 4 herum angeordnet und auf zwei gegenüberliegenden Seiten treppenartig ausgebildet.

Bei der in Fig. 10 gezeigten Vorrichtung 1 sind die Alternativstellplätze 4 jeweils seitlich leicht versetzt, nach Art einer ansteigenden Treppe angeordnet. In Fig. 11 sind die Alternativstellplätze 4 dagegen podestartig angeordnet, wobei nur der mittlere Alternativstellplatz 4 gegenüber den außenliegenden Alternativstellplätzen 4 seitlich versetzt angeordnet ist.

Die zuvor gezeigten und beschriebenen Vorrichtungen 1 erlauben eine flexible und einfache missionsspezifische Verstauung von Munitionskisten 3, 5 bzw. - behältern mit sehr geringem Rüstaufwand.

### Bezugszeichen:

- 1: Vorrichtung
- 2: Stellplatz
- 3: Munitionskiste ersten Typs
- 4: Alternativstellplatz
- 5: Munitionskiste zweiten Typs
- 6: Anschlag
- 7: Anschlag
- 8: Deckel
- 9: Scharnier
- 10: Rückwand
- 11: zusätzlicher Anschlag
- 12: zusätzlicher Anschlag
- 14: Flansch
- 15: Gurt
- 16: Gurt
- 17: Gurt
- 18: Anschlag
- 19: Anschlag
- 20: Fahrzeug
- 21: Befestigungsmittel
- 22: Winkel
- 23: Anschlagelement
- 24: Befestigungsmittel

## Patentansprüche

1. Vorrichtung zum Verstauen von Munitionskisten (3, 5) mit einem Stellplatz (2) zur lagegesicherten Aufnahme einer Munitionskiste (3) eines ersten Typs und mindestens einem Alternativstellplatz (4) zur lagegesicherten Aufnahme einer Munitionskiste (5) eines zweiten Typs, wobei sich der Stellplatz (2) und der Alternativstellplatz (4) zumindest teilweise überdecken und wahlweise entweder der Stellplatz (2) oder der Alterativstellplatz (4) nutzbar ist,
wobei der Stellplatz (2) und/oder der Alternativstellplatz (4) Anschläge (6, 7, 18, 19) zur Lagesicherung einer Munitionskiste (3, 5) aufweist, wobei die Anschläge des Stellplatzes (2) und des Alternativstellplatzes (4) stufenartig gegeneinander versetzt angeordnet sind,
**dadurch gekennzeichnet,**
**dass** der Alternativstellplatz (4) gegenüber dem Stellplatz (2) in vertikaler Richtung nach unten versetzt angeordnet ist.

2. Vorrichtung nach einem der vorhergehenden Ansprüche, **gekennzeichnet durch** einen Gurt (15, 16, 17) zum wahlweisen Verzurren der Munitionskisten (3, 5) entweder auf den Stellplatz (2) oder dem Alternativstellplatz (4).

3. Vorrichtung nach einem der vorhergehenden Ansprüche, **dadurch gekennzeichnet, dass** die Vorrichtung (1) über Befestigungsmittel (21) lösbar an einem Fahrzeug (20) festlegbar ist, wobei sich die Befestigungsmittel (21) parallel oder orthogonal zu den Stellflächen der Stellplatzes (2) sowie des Alternativstellplatzes (4) erstrecken.

4. Vorrichtung nach einem der vorhergehenden Ansprüche, **gekennzeichnet durch** einen Deckel (8) zum Schutz der Munitionskiste (3, 5) vor äußeren Einflüssen.

5. Vorrichtung nach einem der vorhergehenden Ansprüche, **dadurch gekennzeichnet, dass** der Alternativstellplatz (4) innerhalb des Stellplatzes (2) angeordnet ist.

6. Vorrichtung nach einem der vorhergehenden Ansprüche, **dadurch gekennzeichnet, dass** die Anschläge (6, 7, 18, 19) des Alternativstellplatzes (4) tiefer als die des Stellplatzes (2) angeordnet sind.

7. Vorrichtung nach einem der vorhergehenden Ansprüche, **dadurch gekennzeichnet, dass** der Stellplatz (2) und der Alternativstellplatz (4) symmetrisch bzgl. einer gemeinsamen Symmetrie-Ebene angeordnet sind.

8. Vorrichtung nach einem der vorhergehenden Ansprüche, **gekennzeichnet durch** eine nach Art eines Befestigungsflansches ausgebildeten Rückwand (10).

9. Vorrichtung nach einem der vorhergehenden Ansprüche, **dadurch gekennzeichnet, dass** sowohl eine Munitionskiste (3) auf dem Stellplatz (4) als auch eine Munitionskiste (5) auf dem Alternativstellplatz (4) mit demselben Gurt (15, 16, 17) festlegbar ist.

10. Vorrichtung nach einem der vorhergehenden Ansprüche, **dadurch gekennzeichnet, dass** mindestens ein Alternativstellplatz (4) den Stellplatz (2) teilweise seitlich überragt.

11. Vorrichtung nach einem der vorhergehenden Ansprüche, **dadurch gekennzeichnet, dass** mehrere Alternativstellplätze (4), bevorzugt zwei, drei, vier, oder fünf seitlich versetzt gegenüber dem Stellplatz (2) angeordnet sind.

12. Fahrzeug, insbesondere militärisches Fahrzeug, **gekennzeichnet durch** eine Vorrichtung (1) nach einem der vorhergehenden Ansprüche.

## Claims

1. Apparatus for stowing ammunition boxes (3, 5), having a set-down location (2) for accommodating a first type of ammunition box (3) in a positionally secured manner and at least one alternative set-down location (4) for accommodating a second type of ammunition box (5) in a positionally secured manner, wherein the set-down location (2) and the alternative set-down location (4) overlap, at least in part, and it is possible to use optionally either the set-down location (2) or the alternative set-down location (4), wherein the set-down location (2) and/or the alternative set-down location (4) has stops (6, 7, 18, 19) for securing the position of an ammunition box (3, 5),
wherein the stops of the set-down location (2) and of the alternative set-down location (4) are offset in relation to one another in a step-like manner,
**characterized**
**in that** the alternative set-down location (4) is offset in the vertically downward direction in relation to the set-down location (2).

2. Apparatus according to one of the preceding claims, **characterized by** a strap (15, 16, 17) for tying down the ammunition boxes (3, 5) optionally either at the set-down location (2) or the alternative set-down location (4).

3. Apparatus according to either of the preceding claims, **characterized in that** the apparatus (1) can be secured on a vehicle (20) in a releasable manner via fastening means (21), wherein the fastening means (21) extend parallel or orthogonally to the set-down surfaces of the set-down location (2) and of the alternative set-down location (4).

4. Apparatus according to one of the preceding claims, **characterized by** a cover (8) for protecting the ammunition box (3, 5) against external influences.

5. Apparatus according to one of the preceding claims, **characterized in that** the alternative set-down location (4) is arranged within the set-down location (2).

6. Apparatus according to one of the preceding claims, **characterized in that** the stops (6, 7, 18, 19) of the alternative set-down location (4) are arranged at a lower level than those of the set-down location (2).

7. Apparatus according to one of the preceding claims, **characterized in that** the set-down location (2) and the alternative set-down location (4) are arranged symmetrically in relation to a common plane of symmetry.

8. Apparatus according to one of the preceding claims, **characterized by** a rear wall (10) designed in the manner of a fastening flange.

9. Apparatus according to one of the preceding claims, **characterized in that** the same strap (15, 16, 17) can be used to secure both an ammunition box (3) at the set-down location (4) and an ammunition box (5) at the alternative set-down location (4).

10. Apparatus according to one of the preceding claims, **characterized in that** at least one alternative set-down location (4) projects, in part, laterally beyond the set-down location (2).

11. Apparatus according to one of the preceding claims, **characterized in that** a plurality of alternative set-down locations (4), preferably two, three, four or five, are offset laterally in relation to the set-down location (2).

12. Vehicle, in particular a military vehicle, **characterized by** an apparatus (1) according to one of the preceding claims.

## Revendications

1. Dispositif de rangement de caisses de munitions (3, 5) avec un emplacement (2) pour la réception dans une position fixée d'une caisse de munitions (3) d'un premier type, et au moins un emplacement alternatif (4) pour la réception dans une position fixée d'une caisse de munitions (5) d'un second type, dans lequel l'emplacement (2) et l'emplacement alternatif (4) se recouvrent au moins en partie et au choix l'emplacement (2) ou l'emplacement alternatif (4) est utilisable,
dans lequel l'emplacement (2) et/ou l'emplacement alternatif (4) présentent des butées (6, 7, 18, 19) pour la fixation en position d'une caisse de munitions (3, 5), dans lequel les butées de l'emplacement (2) et de l'emplacement alternatif (4) sont agencées en déport les unes contre les autres de manière étagée,
**caractérisé en ce que**
l'emplacement alternatif (4) est agencé en déport en direction verticale vers le bas par rapport à l'emplacement (2).

2. Dispositif selon l'une quelconque des revendications précédentes,
**caractérisé par** une sangle (15, 16, 17) pour l'amarrage des caisses de munitions (3, 5) au choix sur l'emplacement (2) ou l'emplacement alternatif (4).

3. Dispositif selon l'une quelconque des revendications précédentes,
**caractérisé en ce que** le dispositif (1) peut être fixé par des moyens de fixation (21) de manière amovible sur un véhicule (20), dans lequel les moyens de fixation (21) s'étendent parallèlement ou orthogonalement aux surfaces de pose de l'emplacement (2) ainsi que de l'emplacement alternatif (4).

4. Dispositif selon l'une quelconque des revendications précédentes, **caractérisé par** un couvercle (8) pour la protection de la caisse de munitions (3, 5) par rapport aux influences extérieures.

5. Dispositif selon l'une quelconque des revendications précédentes, **caractérisé en ce que** l'emplacement alternatif (4) est agencé dans l'emplacement (2).

6. Dispositif selon l'une quelconque des revendications précédentes, **caractérisé en ce que** les butées (6, 7, 18, 19) de l'emplacement alternatif (4) sont agencées plus bas que celles de l'emplacement (2).

7. Dispositif selon l'une quelconque des revendications précédentes, **caractérisé en ce que** l'emplacement (2) et l'emplacement alternatif (4) sont agencés symétriquement par rapport à un plan de symétrie commun.

8. Dispositif selon l'une quelconque des revendications précédentes, **caractérisé par** une paroi arrière (10) réalisée comme une bride de fixation.

9. Dispositif selon l'une quelconque des revendications précédentes, **caractérisé en ce que** non seulement une caisse de munitions (3) sur l'emplacement (4) mais aussi une caisse de munitions (5) sur l'emplacement alternatif (4) peuvent être fixées avec la même sangle (15, 16, 17).

10. Dispositif selon l'une quelconque des revendications précédentes, **caractérisé en ce qu'**au moins un emplacement alternatif (4) dépasse au moins latéralement l'emplacement (2).

11. Dispositif selon l'une quelconque des revendications précédentes,
**caractérisé en ce que** plusieurs emplacements alternatifs (4), de préférence deux, trois, quatre ou cinq, sont agencés en déport latéral par rapport à l'emplacement (2).

12. Véhicule, en particulier véhicule militaire, **caractérisé par** un dispositif (1) selon l'une quelconque des revendications précédentes.
